# EUROPÄISCHE PATENTSCHRIFT

(11) **EP 1 700 696 B1**
(45) Veröffentlichungstag und Bekanntmachung des Hinweises auf die Patenterteilung: **23.11.2011**
(21) Anmeldenummer: 05020187.0
(22) Anmeldetag: 16.09.2005
(51) Int. Cl.: B41F 23/08, B41F 19/06

(54) **Prägeeinrichtung mit Folienbehandlung in einer Bogendruckmaschine**
Embossing device with foil handling in a sheet printing press
Unité d'estampage avec traItement de film dans une machine d'impression sur feuilles

(30) Priorität: 11.03.2005 DE 102005011696
(43) Veröffentlichungstag der Anmeldung: 13.09.2006
(73) Patentinhaber: manroland AG, 63075 Offenbach/Main (DE)
(72) Erfinder: Schölzig, Jürgen, Dipl.-Ing., 55126 Mainz (DE)
(74) Vertreter: Stahl, Dietmar

(56) Entgegenhaltungen:
- EP-A2- 0 195 857
- WALTHER T: "OFFSETDRUCK UND FOLIENTRANSFER IN NUR EINEM DURCHGANG" DEUTSCHER DRUCKER, DEUTSCHER DRUCKER VERLAGSGESELLSCHAFT, OSTFILDERN, DE, Bd. 40, Nr. 15, 29. April 2004 (2004-04-29), Seite 42,44, XP001196256 ISSN: 0012-1096

## Beschreibung

Die Erfindung betrifft eine Vorrichtung zum Transfer bildgebender Schichten von einer Trägerfolie auf Druckbogen nach dem Oberbegriff des Patentanspruchs 1.

Es ist bekannt metallische Schichten auf Druckbogen mittels eines Folientransferverfahrens herzustellen. So ist in der EP 0 569 520 B1 ein Druckmaterial und eine Druckvorrichtung, die dieses Material verwendet, beschrieben. Dabei ist eine Bogen verarbeitende Maschine gezeigt, die einen Anleger und einen Ausleger aufweist, wobei zwischen beiden Aggregaten Druckwerke und ein Beschichtungsmodul angeordnet sind. In wenigstens einem der Druckwerke wird ein Klebstoffmuster mittels des Flachdruckverfahrens aufgetragen. Dieses Klebstoffmuster ist in einem kalten Druckverfahren aufgebracht und weist ein bestimmtes bildgebendes Sujet auf. In dem dem Druckwerk folgenden Beschichtungsmodul mit einem Gegendruckzylinder und einem Presswalze ist eine Folienführung vorgesehen. Diese ist in der Art konzipiert, dass von einer Folienvorratsrolle ein Folienstreifen bzw. eine Transferfolie durch den Transferspalt des Beschichtungsmodules zwischen dem Gegendruckzylinder und der Presswalze geführt wird. Der Folienstreifen wird auf der Auslaufseite nach dem Verlassen des Beschichtungsmodules wieder aufgewickelt. Die Transferfolie weist eine Trägerschicht auf, auf der bildgebende Schichten wie metallische Schichten, beispielsweise aus Aluminium, aufgebracht sein können. Zwischen der metallischen Schicht und der Trägerfolie ist eine Trennschicht vorgesehen, die dafür sorgt, dass die metallische Schicht von der Trägerschicht abziehbar ist.

Beim Transport von Druckbogen durch das Druckwerk wird jeder Druckbogen mit einem Klebstoffmuster versehen. Danach wird der Druckbogen durch das Beschichtungsmodul geführt, wobei mittels der Presswalze der auf dem Gegendruckzylinder aufliegende Druckbogen mit dem Folienmaterial in Verbindung gebracht wird. Dabei geht die nach unten liegende metallische Schicht eine enge Verbindung mit den mit Klebstoff versehenen Bereichen auf dem Druckbogen ein.

Nach dem Weitertransportieren des Druckbogens haftet die metallische Schicht lediglich im Bereich der mit Klebstoff versehenen Muster an. Der Trägerfolie wird also die metallische Schicht im Bereich der Klebstoffmuster entnommen. Die auf diese Weise verbrauchte Transferfolie wird wieder aufgewickelt. Der Druckbogen wird im beschichteten Zustand ausgelegt.

Es ist bekannt derartige Beschichtungsmodule beispielsweise in Druckwerken von Druckmaschinen einzusetzen. Nachteilig an den bekannten Vorrichtungen ist, dass sie nicht flexibel einsetzbar sind und dass die Zuführung der Transferfolie aufwändig und schwierig zu handhaben ist. Insbesondere sind sehr spezielle Folien erforderlich, die genau spezifizierte Ablöseeigenschaften der bildgebenden Schicht aufweisen.

Weiterhin sind aus der EP 0 195 857 A2 ein Verfahren und eine zugehörige Vorrichtung zum Übertragen optisch wirksamer Teile einer Folienschicht auf einen Bedruckstoff bekannt. Hierbei wird in einem ersten Verfahrenschritt ein Klebstoff auf einen Bedruckstoff aufgetragen. In einem zweiten Verfahrensschritt werden dann Teile der Folienschicht unter Einwirkung von Druck und Wärme im Bereich des Klebstoffauftrages auf den Bedruckstoff übertragen.

Weiterhin ist aus der Zeitschriftenveröffentlichung Thomas Walther, "Offsetdruck und Folientransfer in nur einem Durchgang", Deutscher Drucker, Nr. 15 / 29.04.2004 eine Einrichtung für den Inline-Folientransferdruck bekannt.

Aufgabe der Erfindung ist es daher eine Vorrichtung vorzusehen mittels derer der Übertrag einer bildgebenden Schicht z.B, einer Metallisierungsschicht, auf einen Druckbogen sicher, wirtschaftlich und exakt erfolgen kann, wobei die Vorrichtung einfach handhabbar sein soll.

Die Lösung dieser Aufgabe ergibt sich in einer Vorrichtung gemäß den Merkmalen der Patentanspruches 1 und in Verfahrensschritten gemäß den Merkmalen der Patentansprüche 15 und 19.

Vorteilhafter Weise wird zur Führung der Transferfolie eine Zuführeinrichtung verwendet, bei der die Transferfolie während Zuführung zum Transferspalt erwärmt werden kann.

Die Erwärmung kann mittels Strahlung, Luftströmungen oder Kontakt mit Temperiereinrichtungen erfolgen.

Auf diese Weise ist die Ablösung der büdgebenden Schicht von der Trägerfolie verbessert und der Beschichtungsprozess in besonders vorteilhafter Weise beeinflußbar.

Eine zugehörige Vorrichtung zur Zuführung der Transferfolie weist in vorteilhafter Weise eine Leiteinrichtung in der Art eines Kassettenmoduls auf, mittels dessen die Zufuhr zum Transferspalt und die Abfuhr aus dem Transferspalt auf einfache Weise ermöglicht werden.

Die Vorrichtung ist in vorteilhafter Weise auch einsetzbar, um eine Verbesserung der Folienausnutzung dadurch zu erreichen, dass die Transferfolie in eine oder mehrere Teilfolienbahnen geringerer Breite aufgeteilt wird. In Kombination mit dem vorgenannten Verfahren können so auch unterschiedliche Folienarten nebeneinander eingesetzt werden.
Zur Sicherung der Wirtschaftlichkeit des Beschichtungsverfahrens kann vorgesehen sein, den Folienvorschub derart zu steuern, dass die Transferfolie dann angehalten wird, wenn keine Übertragung der bildgebenden bzw. Metallisierungsschicht erfolgt.
In vorteilhafter Weise kann eine Steuerung der Transferfolie derart erfolgen, dass beim Durchlaufen eines die Greifer des bogenführenden Gegendruckzylinders aufnehmenden Zylinderkanales der Folienvorschub angehalten wird, wobei die Presswalze dann unter der Transferfolie gleitend durchläuft.

Zur Verbesserung der Glanzwirkung kann die bildgebende Schicht mittels so genannter UV-Unterdruckfarbe aufgebracht werden. Die UV-Unterdruckfarbe wird mittels des Druckwerkes für den Kleber in entsprechender Weise über eine Offsetdruckplatte aufgebracht.

Vorteilhafterweise ist es auch möglich, mehrere Beschichtungsmodule innerhalb einer Bogen verarbeitenden Maschine hintereinander vorzusehen. Damit können die Aufbringung verschiedener bildgebenden Beschichtungen bzw. Metallisierungsschichten innerhalb eines Sujets nacheinander erfolgen. Hierbei ist es möglich, über ein einziges Klebermuster mit allen Bildmusterelementen die bildgebende Schichten nebeneinander zu übertragen. Es ist auch möglich ein erstes Klebermuster in einem ersten Beschichtungsmodul mit einer ersten bildgebenden Beschichtung bzw. Metallisierungsschicht zu versehen und überlagernd im Folgenden ein weiteres, das erste einschließende Klebermuster aufzutragen und mit einer anderen bildgebenden Beschichtung bzw. Metallisierungsschicht zu versehen.

Im Folgenden wird die Erfindung anhand von Figuren näher dargestellt.

Dabei zeigt:
- Figur 1: eine grundsätzliche Darstellung einer Druckmaschine mit einer Folientransfereinrichtung und
- Figur 2: den Aufbau eines Beschichtungsmodules mit einer Folientransfereinrichtung.

In Figur 1 ist eine Bogen verarbeitende Maschine, hier eine Druckmaschine, gezeigt, die aus wenigstens zwei Druckwerken besteht. Die beiden Druckwerke werden für folgende Zwecke eingesetzt:
- Ein zu beschichtender Druckbogen wird in einem ersten Arbeitschritt mit einem bildgebenden Klebstoffmuster versehen. Der Auftrag des Klebers erfolgt im einer als Auftragwerk 1 konfigurierten Vorrichtung, z.B. einem konventionellen Druckwerk einer Offsetdruckmaschine über dort vorhandene Farb- und Feuchtwerke 11, eine Druckplatte auf einem Plattenzylinder 12, einen Drucktuch- oder Gummizylinder 13 und einen Gegendruckzylinder 4. Alternativ kann zu dem gleichen Einsatzzweck in entsprechender Anordnung auch ein Lackmodul einer Bogendruckmaschine Verwendung finden.
- Danach wird in einem zweiten Schritt gemeinsam mit einem Druckbogen eine Transferfolie 5 durch einen Transferspalt 6 geführt, wobei die Transferfolie 5 im Transferspalt 6 gegen den Druckbogen gepresst wird. Hierzu wird ein Beschichtungsmodul 2 verwendet, das einem Druckwerk oder einem Lackmodul oder einer Basiseinheit oder einer andersartigen Verarbeitungsstation einer Bogenoffsetdruckmaschine entsprechen kann.
- Der Transferspalt 6 im Beschichtungsmodul 2 wird durch eine Presswalze 3 und einen Gegendruckzylinder 4 gebildet.
   Hierbei kann die Presswalze 3 einem Drucktuchzylinder und der Gegendruckzylinder 4 einem Gegendruckzylinder eines an sich bekannten Offsetdruckwerkes entsprechen. Weiterhin kann die Presswalze 3 einem Formzylinder und der Gegendruckzylinder 4 einem Gegendruckzylinder eines Lackmodules einer Bogendruckmaschine entsprechen.
- Weiterhin kann dem Beschichtungsmodul 2 nachgeschaltet ein so genanntes Kalandrierwerk vorgesehen werden, wenn der beschichtete Druckbogen zur Steigerung der Haftung der Beschichtung bzw. zur Steigerung von Glätte und Glanz des Druckbogen unter erhöhtem Druck überwalzt werden soll. Dies ist aber nur bei geeigneten Materialien sinnvoll.

Innerhalb des für den Folientransfer genutzten Beschichtungsmodules 2 ist eine Bahnführung für Transferfolien 5 dargestellt.
Für die Verarbeitung in Frage kommende Transferfolien 5 sind mehrschichtig aufgebaut. Sie weisen eine Trägerschicht auf, auf der mittels einer Trennschicht eine bildgebende Schicht aufgebracht ist. Die Trennschicht dient dem erleichterten Abheben der bildgebenden Schicht von der Trägerschicht. Die bildgebende Schicht kann z.B. eine metallisierte Schicht oder eine Glanzschicht oder eine Texturschicht oder eine eingefärbte Schicht oder eine ein oder mehrere Bildmuster enthaltende Schicht sein.

Die Folienvorratsrolle 8 ist dem Beschichtungsmodul 2 auf der Seite der Bogenzuführung zugeordnet. Die Folienvorratsrolle 8 weist einen Drehantrieb 7 auf. Der Drehantrieb 7 wird zur kontinuierlichen geregelten Zuführung der Transferfolie 5 zum Beschichtungsmodul 2 benötigt und ist daher steuerbar.
Weiterhin sind im Bereich der Folienzu- und -abführung Leiteinrichtungen 14, wie Umlenk- bzw. Spannwalzen, pneumatisch beaufschlagte Leitmittel, Leitbleche, flächige Führungskanäle o. ä. vorgesehen. Damit kann die Folienbahn der Transferfolie 5 immer ohne Verzerrungen eben geführt und in gleicher Spannung gegenüber der Presswalze 3 gehalten werden. Die Leiteinrichtungen 14 können auch Hilfsmittel zur Einführung der Transferfolie 5 enthalten. Hierbei können auch automatische Einzugshilfen für die Folienbahn der Transferfolie 5 zum Einsatz kommen.
Auf diese Weise wird die Folienzuführung im Bereich von das Beschichtungsmodul 2 umgebenden Verschutzungen 15 vereinfacht. Die Schutzfunktion der Verschutzungen 15 wird gleichzeitig vollständig aufrechterhalten.

Die Transferfolie 5 kann hierbei um die Presswalze 3 herumgeführt werden, wobei die Transferfolie 5 in vorteilhafter Weise von einer Seite des Beschichtungsmodules 2 aus zum Pressspalt 6 zu- und abführbar ist. In einer weiteren Ausführungsform kann die Transferfolie 5 auch im wesentlichen tangential an der Presswalze 3 vorbei oder diese nur in einem kleinen Umfangswinkel umschlingend zum Pressspalt 6 zu- und abgeführt werden. Hierzu wird die Transferfolie 5 von einer Seite des Beschichtungsmodules 2 zugeführt und zur gegenüberliegenden Seite des Beschichtungsmodules 2 abgeführt.

Auf der ablaufseitigen Seite des Druckwerkes ist eine Foliensammelrolle 9 dargestellt. Auf der Foliensammelrolle 9 wird das verbrauchte Folienmaterial wieder aufgewickelt. Auch hier ist für die optimierte Produktion ein Drehantrieb 7 vorzusehen, der steuerbar ist. Im Wesentlichen könnte die Transferfolie 5 auch durch den Drehantrieb 7 auf der Ablaufseite bewegt und auf der Zulaufseite mittels einer Bremse straff gehalten werden.

Für den Transfervorgang der bildgebenden z.B. Nutzschicht von der Transferfolie 5 auf den Druckbogen in dem Transferspalt 6 zwischen der Presswalze 3 und dem Gegendruckzylinder 4 ist wesentlich, dass die Oberfläche der Presswalze 3 also des Drucktuchzylinders bzw. Formzylinders mittels eines kompressiblen, dämpfenden Elementes ausgerüstet ist.
Die Presswalze 3 ist daher mit einer Pressbespannung 10 oder als Walze mit einer entsprechenden Beschichtung versehen. Die Pressbespannung 10 bzw. Pressbeschichtung kann beispielsweise als Kunststoffüberzug, vergleichbar einem Gummituch bzw. Drucktuch, ausgeführt sein. Die Oberfläche der Pressbespannung 10 bzw. Pressbeschichtung ist vorzugsweise sehr glatt. Sie kann auch aus antiadhäsiven Stoffen oder Strukturen gebildet sein. Hierbei kommt beispielsweise eine relative harte Struktur in der Form sehr feiner Kugelkalotten in Frage. Eine Pressbespannung 10 wird auf der Presswalze 3 in einem Zylinderkanal an Spannvorrichtungen gehalten.
Die Pressbespannung 10 kann zur Verbesserung der Übertragungseigenschaften im Transferspalt 6 mit einer gezielten Elastizität ausgestattet sein. Diese kann gegebenenfalls in einer kompressiblen Zwischenschicht wirken. Diese Kompressibilität ist vorzugsweise ähnlich oder geringer als in konventionellen Gummitüchern bzw. Drucktüchem, die an dieser Stelle auch eingesetzt werden können.
Die genannte Kompressibilität kann mittels eines konventionellen kompressiblen Drucktuches hergestellt werden. Weiterhin sind kombinierte Bespannungen aus einem harten Drucktuch und einer weichen Unterlage einsetzbar.
Weiterhin kann direkt auf der Presswalze 3 oder auf der Pressbespannung 10 eine begrenzte Pressfläche vorgesehen sein. Diese kann aus der Oberfläche der Pressbespannung 10 herausgearbeitet sein oder sie kann als Teilfläche aus dem Material der Pressbespannung 10 zusätzlich auf der Presswalze 3 befestigt sein.

Zur Sicherung der Wirtschaftlichkeit des Beschichtungsverfahrens ist vorgesehen, dass der Folienvorschub der Transferfolie 5 von der Folienvorratsrolle 8 zum Transferspalt 6 und zur Foliensammelrolle 9 derart steuerbar ist, dass so weit als möglich die Transferfolie 5 dann angehalten wird, wenn keine Übertragung der bildgebenden Schicht erfolgen soll:
Hierzu kann eine Steuerung der Transferfolie 5 derart erfolgen, dass beim Durchlaufen eines Greifer des bogenführenden Gegendruckzylinders 4 aufnehmenden Zylinderkanales der Folienvorschub angehalten wird. Die Greifer halten den Druckbogen auf dem Gegendruckzylinder 4. Die Presswalze 3 weist einen dazu korrespondierenden Zylinderkanal auf, in dem die Bespannung gehaltert ist. Im Bereich der korrespondierenden Zylinderkanäle erfolgt keine Pressung der Transferfolie 5 zwischen der Presswalze 3 (Drucktuchzylinder) und dem Gegendruckzylinder 4. Die Presswalze 3 läuft dann unter der Transferfolie 5 gleitend durch, während die Transferfolie 5 zwischen Presswalze 3 und Gegendruckzylinder 4 frei gespannt ist. Dieser Zustand dauert an bis am so genannten Druckanfang der Zylinderkanal endet und die Transferfolie 5 erneut zwischen der Presswalze 3 und dem Gegendruckzylinder 4 unter Einschluss eines Druckbogens eingeklemmt wird. Dann wird die Transferfolie 5 weiter transportiert. Die Taktung des Folienvorschubes kann entsprechend einer notwendigen Beschleunigung bzw. Bremsung der Folienvorratsrolle 8 bzw. Foliensammelrolle 9 etwas früher beginnen bzw. aussetzen als dies die Kanalkanten des Zylinderkanals vorgeben. Bei reaktionsschnellen Taktungssystemen über so genannte Tänzerwalzen 18, wie sie beispielhaft in Figur 1 eingezeichnet sind, ist die Steuerung der Drehantriebe 7 der Folienvorratsrollen 8 bzw. Foliensammelrolle 9 ggf. nicht erforderlich. Mittels der Tänzerwalzen 18 wird ebenfalls die notwendige Folienspannung aufrechterhalten.

Eine weitere Verbesserung der Folienausnutzung der beschriebenen Art ergibt sich dadurch, dass die Transferfolie 5 in eine oder mehrere Teilfolienbahnen geringerer Breite aufgeteilt wird. Damit kann bei entsprechender Steuerung mit Hilfe der Einrichtung bzw. Einrichtungen zur Taktung des Folienvorschubes jeder der Teilfolienbahnen, die Ausnutzung der Transferfolie 5 auch bei zonal unterschiedlich langen Beschichtungsbereichen innerhalb eines Bogens verbessert werden. Dazu wird jede Teilfolienbahn nur genau in dem Bereich weitergefördert, wo die bildgebende Oberflächenschicht aufzutragen ist. In den nicht zu beschichtenden Bereichen kann jede Teilfolienbahn unabhängig von den anderen Teilfolienbahnen stillgesetzt werden, wobei damit kein unnötiger Folienverbrauch entsteht.

Weiterhin ist zur Verbesserung des Beschichtungsverfahrens vorgesehen im Bereich des Kleberauftrages und im Bereich des Folienauftrages Trockner 16 vorzusehen. Damit kann, insbesondere mittels UV-Trocknung, die bildmäßig aufgetragene Kleberschicht mittels eines ersten Trockners 16 (Zwischentrockner I) vorgetrocknet werden, so dass die Nutzschicht der Transferfolie 5 besser anhaftet. Weiterhin kann die Haftwirkung der aufgeprägten Nutzschicht auf dem Druckbogen mittels Einwirkung eines zweiten Trockners 16 (Zwischentrockner II) verbessert werden, indem die Trocknung des Klebers zusätzlich beschleunigt wird.

Schließlich kann die Qualität der Beschichtung mittels einer Inspektions- oder Überwachungseinrichtung 17 nach dem Folienauftrag kontrolliert werden. Hierzu ist die Inspektionseinrichtung 17 auf eine bogenführende Fläche des Beschichtungsmodules 2 nach dem Transferspalt 6 und ggf. abgeschottet von dem Trockner 16 oder auf eine bogenführende Fläche eines dem Beschichtungsmodul 2 nachgeordneten weiteren Bogen führenden Modules gerichtet sein. Der dort vorbelaufende beschichtete Druckbogen kann so auf Vollständigkeit und Qualität der Beschichtung hin überprüft werden. Als mangelhaft erkannte Druckbogen können markiert oder in einer Sortiereinrichtung als Makulatur ausgesondert werden.

Mit Hilfe der beschriebenen Vorrichtung ist es möglich auch in einem dem Beschichtungsprozess vorgeschalteten Arbeitsprozess vorbehandelte Transferfolien bzw. Schichten von einer Transferfolie auf einen Druckbogen zu übertragen.

Wird die Folienrolle 8 mit einem Datenspeicher versehen, der z.B. in der Papierhülse der Folienrolle 8 integriert ist, lassen sich alle relevanten Daten zur Einstellung des Beschichtungsmodules 2 und der Bogen verarbeitenden Maschine in diesem Datenspeicher ablegen. Die Einstelldaten bzw. Betriebsparameter bzw. Kenndaten der Transferfolie 5 können bei Montage der Folienrolle(n) 8 automatisch ausgelesen werden. Damit ist eine automatisierte Einstellung bzw. Aktivierung aller entsprechend ausgerüsteten Vorgänge des Beschichtungsmodules 2 und der Bogen verarbeitenden Maschine im Zusammenhang mit dem Beschichtungsprozess unter Verwendung der Transferfolie 5 möglich.
Durch Voreingabe über den zentralen Leitstand z.B. an der Maschine, dem Bedientableau des Beschichtungsmodules 2 oder der zentralen Arbeitsvorbereitungsstation innerhalb des Steuerungs-Systemes, Bei Folienrollenmontage kann überprüft werden, ob die Folienrolle 8 an der richtigen Stelle für den Druckauftrag platziert ist.

Die Parametrierung der Beschichtung mittels Transferfolie 5 hinsichtlich ihrer Verarbeitbarkeit betrifft auch die Ablösefähigkeit der bildgebenden Schichten von der Trägerfolie. Hierzu ist gemäß der Erfindung vorgesehen, eine Folienbahnerwärmung vor dem Transferspalt 6 oder aber im Transferspalt 6 zwischen Presswalze 3 und Gegendruckzylinder 4 im Beschichtungsmodul 2 anzuordnen.

Die Folienbahn 5 kann auf diese Weise zum besseren Ablösen, d.h. Trennen der bildgebenden Schicht (Schmuckfolie) von der Trägerfolie erwärmt werden.

Zu diesem Zweck können eine Vielzahl von Mitteln eingesetzt werden. Möglich ist der alternative Einsatz von
- eines oder mehrerer Wärmestrahlern 21, z.B. IR-Strahlern, gegenüberliegend der Folienbahn 5,
- einer beheizte Kontaktwalze 20 zum Wärmeeintrag in die Folienbahn 5 über eine vergrößerte Fläche,
- einer Einrichtung zum Anblasen mit temperierter Blasluft (Thermoluft), z.B. mittels eines Luftschwertes oder von Düsen,
- einer Einrichtung zum Einblasen von beheizter Luft in einen Führungskanal (siehe z.B. die Folienleiteinrichtung 14) für die Leitung der Folienbahn 5 zum Transferspalt oder
- einer oder mehrerer beheizbarer Umlenkrollen 19 für die Führung und Lenkung der Folienbahn 5 zum Transferspalt 6 (insbesondere auch annähernd tangential zur Presswalze 3).

Die direkte Folienerwärmung vor dem Eintritt in den Transferspalt 6 ist in diesem Zusammenhang die günstigste Lösung. Die Erwärmung sollte dabei möglichst nahe am Transferspalt 6 erfolgen, damit die Konditionierung im Transferspalt 6 noch voll zur Wirkung kommt.
Mittels einer oder aller der beschriebenen Einrichtungen kann die Transferfolie 5 auf einfachste Weise so beeinflusst werden, dass die Übertragung der bildgebenden Schicht jederzeit und für verschiedenste Folienarten bei optimaler Beschichtungsqualität beherrschbar ist. Damit wird sowohl der Beschichtungs- bzw. Prägeprozess steuerbar und andererseits die Verwendung von vielseitigen, ggf. auch kostengünstigen Folienarten ermöglicht.

Durch messtechnische Überwachung wird eine Nachregelung der Folienerwärmung im Rahmen der sich ändernden Prozessparameter und Umfeldbedingungen ermöglicht.
Weiterhin kann abhängig von einer Bogeninspektion die Folienerwärmung gesteuert werden. Je nach Grad der Folienerwärmung könnte sich das Ablösungverhalten der bildgebenden Schicht von der Transferfolie 5 ungünstig verändern. Das ist mittels einer geeigneten und an sich bekannten Inspektionseinrichtung 17 möglich. Die Inspektionseinrichtung 17 ist dem Transferspalt 6 im Beschichtungsmodul 2 oder in einem diesem nachgeordneten, Bogen führenden Bereich nachgeschaltet, und detektiert Fehler in der Beschichtung auf einfache Weise.

Folgende Fälle sind denkbar:
- Bei einer zu starken Folienerwärmung könnte sich zu viel bildgebende Schicht von der Transferfolie 5 ablösen.
- Bei einer zu schwachen Folienerwärmung könnte sich zu wenig bzw. insbesondere an feinen Bildmusterstellen auch gar keine bildgebende Schicht von der Transferfolie 5 ablösen.
- Die Folienerwärmung kann auch in Bezug auf das Drucksujet partiell zu stark oder zu schwach sein.
- Die Folienerwärmung muß an die Festigkeitsparameter der Trägerfolie angepasst sein.

Diese Messergebnisse können automatisch zur Nachregelung der Folienerwärmungstemperatur genutzt werden, wenn sie in der Steuerung der Beschichtungsmoduls in einen Regelkreis eingebunden werden.

### Bezugszeichenliste

- 1: Auftragwerk
- 2: Beschichtungsmodul
- 3: Presswalze
- 4: Gegendruckzylinder
- 5: Transferfolie / Folienbahn
- 6: Transferspalt
- 7: Rollenantrieb
- 8: Folienvorratsrolle
- 9: Foliensammelrolle
- 10: Pressbespannung
- 11: Farb-/Feuchtwerk
- 12: Plattenzylinder
- 13: Drucktuch- / Gummizylinder
- 14: Folienleiteinrichtung
- 15: Druckwerksschutz
- 16: Trockner
- 17: Inspektionseinrichtung / Überwachungssystem
- 18: Tänzerwalze
- 19: Umlenkrollen
- 20: Leitwalze

## Patentansprüche

1. Vorrichtung zum Transfer von bildgebenden Schichten von einer Trägerfolie auf Druckbogen wenigstens mit einem Auftragwerk (1) für eine bildmäßige Beschichtung eines Druckbogens mit einem Kleber und mit einem Beschichtungsmodul (2) zum Übertragen der bildgebenden Schichten von der Trägerfolie auf den Druckbogen, wobei das Beschichtungsmodul (2) einen Gegendruckzylinder (4) und eine Presswalze (3) enthält, die einen gemeinsamen Transferspalt (6) bilden, und wobei weiterhin die Transferfolie durch den Transferspalt (6) führbar ist, derart, dass sie mit der beschichteten Seite auf den auf dem Gegendruckzylinder (4) geführten Druckbogen aufgelegt und unter Druck gemeinsam mit dem Druckbogen durch den Transferspalt (6) zwischen Presswalze (3) und Gegendruckzylinder (4) geführt wird und wobei die bildgebenden Schichten nach dem Austritt des Druckbogens aus dem Transferspalt (6) im Bereich der mit Kleber versehenen bildmäßigen Bereiche auf dem Druckbogen haftet und von der Trägerfolie abgehoben wird,
**dadurch gekennzeichnet,**
**dass** eine thermische Einrichtung zur Wärmebeeinflussung der Transferfolie (5) während Führung zu dem Transferspalt (6) hin vorgesehen ist.

2. Vorrichtung nach Anspruch 1, **dadurch gekennzeichnet,**
**dass** die Einrichtung zur Wärmebeeinflussung vollflächig wirkend oder zonal wirkend angeordnet ist.

3. Vorrichtung nach Anspruch 1 oder 2, **dadurch gekennzeichnet,**
**dass** die Einrichtung zur Wärmebeeinflussung aus einem oder mehreren Wärmestrahlern (21) gebildet ist.

4. Vorrichtung nach Anspruch 1 oder 2, **dadurch gekennzeichnet,**
**dass** die Einrichtung zur Wärmebeeinflussung aus einer oder mehreren beheizbaren Walzen (19, 20) gebildet ist.

5. Vorrichtung nach Anspruch 4, **dadurch gekennzeichnet,**
**dass** die Walzen (19, 20) zonal beheizbar sind.

6. Vorrichtung nach Anspruch 1 oder 2, **dadurch gekennzeichnet,**
**dass** die Einrichtung zur Wärmebeeinflussung eine Wärme tragende pneumatische Einrichtung ist.

7. Vorrichtung nach Anspruch 1 bis 6, **dadurch gekennzeichnet,**
**dass** die Einrichtung zur Wärmebeeinflussung Teil einer Folienbahnführung bzw. Folienleiteinrichtung (14) ist.

8. Vorrichtung nach Anspruch 1 oder 2, **dadurch gekennzeichnet,**
**dass** die Einrichtung zur Wärmebeeinflussung eine Wärme übertragende Auflage oder ein Wärme leitender Überzug eines der die Transferfolie (5) leitenden Elemente (Presswalze (3), Gegendruckzylinder (4), Folienleiteinrichtung (14), Walzen (19, 20)) ist.

9. Vorrichtung nach Anspruch 7 oder 8, **dadurch gekennzeichnet,**
**dass** eine Folienleiteinrichtung (14) als Baueinheit in der Art einer Einschubkassette in dem Beschichtungsmodul (2) lösbar einsetzbar ist und dass der Folienleiteinrichtung (14) erwärmte Blasluft zuleitbar ist.

10. Vorrichtung nach Anspruch 9, **dadurch gekennzeichnet,**
**dass** die Leitvorrichtung einen Führungskanal zur Rührung der Folienbahn (5) aufweist und dass mittels einer Blasvorrichtung Blasluft in den Führungskanal leitbar ist, sodass die Blasluft die Folienbahn (5) bestreicht.

11. Vorrichtung nach Anspruch 10, **dadurch gekennzeichnet, dass** mittels einer Blasvorrichtung Blasluft in den Führungskanal leitbar ist, sodass die Blasluft die Folienbahn (5) flächig bestreicht und gegen einen auf der Oberfläche des Gegendruckzylinders (4) geführten Bedruckstoff gerichtet werden kann.

12. Vorrichtung nach Anspruch 1 bis 11, **dadurch gekennzeichnet,**
**dass** die Transferfolie (5) in eine oder mehrere Teilfolienbahnen geringerer Breite aufgeteilt wird und dass mittels der Folienleiteinrichtung die Teilfolienbahnen nebeneinander dem Transferspalt (6) zugeführt werden.

13. Vorrichtung nach Anspruch 1 bis 12, **dadurch gekennzeichnet,**
**dass** als Einrichtung zur Wärmebeeinflussung eine pneumatische Einrichtung In der Art einer Druckzylinderblasvorrichtung verwendet wird.

14. Vorrichtung nach Anspruch 1 bis 13, **dadurch gekennzeichnet,**
**dass** eine oder mehrere sensorische Vorrichtungen zur Erfassung der Temperatur der aufgeheizten Bahn der Transferfolie (5) an einer oder mehreren quer zu deren Breite angeordneten Positionen aufgeteilt wird und dass mittels der Folienleitelnrichtung die Teilfolienbahnen nebeneinander dem Transferspalt (6) zugeführt werden.

15. Verfahren zum bildgebenden Beschichten eines Druckbogens mit einer bildgebenden Schicht von einer Transferfolie mittels Zuführen einer Folienbahn (5) zu einem Beschichtungsmodul (2) unter Verwendung einer Vorrichtung nach einem der vorherigen Ansprüche,
**dadurch gekennzeichnet,**
**dass** eine Folienbahn (5) von einer Vorratsrolle (8) abgeführt wird,
**dass** die Folienbahn (5) einer Follenführungseinrichtung zugeführt wird,
**dass** die Folienbahn (5) mittels einer thermischen Einrichtung voll- oder teifflächig aufgeheizt wird,
**dass** die Folienbahn (5) in aufgeheiztem Zustand einem von einer Presswalze (3) und einem Gegendruckzylinder (4) eines Beschichtungsmodules (2) gebildeten Transferspatt (6) zugeführt wird,
**dass** eine bildgebende Schicht unter Ablösung von der Transferfolie (5) im Transferspaft (6) im Bereich eines bildmäßig aufgetragenen Klebers auf einen Druckbogen übertragen wird, und
**dass** die Folienbahn (5) nach Austritt aus dem Transferspalt (6) mittels weiterer Führungsmittel aus dem Beschichtungsmodul (2) herausgeleitet und einer Aufwickelrolle (9) zugeführt wird.

16. Verfahren nach Anspruch 15, **dadurch gekennzeichnet,**
**dass** die durch die Aufheizung erreichbare Temperatur der Transferfolie (5) regelbar ist.

17. Verfahren nach Anspruch 15 oder 16, **dadurch gekennzeichnet,**
**dass** die durch die Aufheizung erreichbare Temperatur der Transferfolie (5) zonal über die Breite der Folienbahn (5) regelbar ist.

18. Verfahren nach Anspruch 15 bis 17, **dadurch gekennzeichnet,**
- **dass** die Qualität der Beschichtung auf dem Druckbogen mittels einer inspektionseinrichtung (17) messtechnisch erfassbar ist und
- **dass** die durch die Aufheizung erreichbare Temperatur der Transferfolie (5) in Abhängigkeit von dem Mossergebnis derart regelbar ist,
- **dass** bei Erkennung von Fehlstellen in der bildgebenden Schicht auf dem Druckbogen die Temperatur erhöht wird und
- **dass** bei Erkennung der Abnahme zu großen Elementen in der bildgebenden Schicht auf dem Druckbogen die Temperatur erniedrigt wird.

19. Verfahren zum bildgebenden Beschichten eines Druckbogens mit einer bildgebenden Schicht von einer Transferfolie mittels Zuführen einer Folienbahn (5) zu einem Beschichtungsmodul (2) unter Verwendung einer Vorrichtung nach einem der vorherigen Ansprüche, **dadurch gekennzeichnet,**
**dass** eine Folienbahn (5) von einer Vorratsrolle (8) abgeführt wird,
**dass** die Folienbahn (5) einer Folienführungseinrichtung zugeführt wird,
**dass** ein Kleber in aufgeheiztem Zustand bildmäßig auf einen Bedruckstoff aufgetragen wird,
**dass** die Folienbahn (5) einem von einer Presswalze (3) und einem Gegendruckzylinder (4) eines Beschichtungsmodules (2) gebildeten Transferspalt (6) zugeführt wird,
**dass** eine bildgebende Schicht unter Ablösung von der Transferfolie (5) im Transferspalt (6) im Bereich aufgeheizt aufgetragenen Klebers auf den Druckbogen in aufgeheiztem Zustand übertragen wird, und
**dass** die Folienbahn (5) nach Austritt aus dem Transferspalt (6) mittels weiterer Führungsmittel aus dem Beschichtungsmodul (2) herausgeleitet und einer Aufwickelrolle (9) zugeführt wird.

20. Vorrichtung nach Anspruch 19, **dadurch gekennzeichnet,**
**dass** der Kleber und /oder die Transferfolie (5) und/oder der Bedruckstoff aufgeheizt werden.

## Claims

1. A device for the transfer of imaging layers from a substrate foil onto print sheets at least with one application unit (1) for an image-based coating of a print sheet with an adhesive and with a coating module (2) for transferring the imaging layers from the substrate foil onto the print sheet, wherein the coating module (2) contains an impression cylinder (4) and a press roller (3) which form a common transfer gap (6), and wherein furthermore the transfer foil can be guided through the transfer gap (6) in such a manner that it is placed with the coated side onto the print sheet guided on the impression cylinder (4) and under pressure is jointly guided with the print sheet through the transfer gap (6) between press roller (3) and impression cylinder (4) and wherein the imaging layers following the exit of the print sheet from the transfer gap (6) in the region of the image-based regions provided with adhesive adheres to the print sheet and is lifted off the substrate foil,
**characterized in that**
a thermal device for the heat influencing of the transfer foil (5) during guidance towards the transfer gap (6) is provided.

2. The device according to Claim 1, **characterized in that**
the device for the heat influencing is arranged acting over the full area or zonally acting.

3. The device according to Claim 1 or 2, **characterized in that**
the device for the heat influencing is formed from one or a plurality of heat radiators (21).

4. The device according to Claim 1 or 2, **characterized in that**
the device for the heat influencing is formed from one or a plurality of heatable rollers (19, 20).

5. The device according to Claim 4, **characterized in that**
the rollers (19, 20) are zonally heatable.

6. The device according to Claim 1 or 2, **characterized in that**
the device for the heat influencing is a pneumatic device carrying heat.

7. The device according to Claim 1 to 6, **characterized in that**
the device for the heat influencing is part of a foil web guide or foil leading device (14).

8. The device according to Claim 1 or 2, **characterized in that**
the device for the heat influencing is a support transmitting heat or a covering conducting heat of one of the elements (press roller (3), impression cylinder (4), foil leading device (14), rollers (19, 20)) leading the transfer foil (5).

9. A device according to Claim 7 or 8, **characterized in that**
a foil leading device (14) can be releasably employed as assembly in the manner of a slide-in cassette in the coating module (2) and **in that** the foil leading device (14) can be supplied with heated blowing air.

10. The device according to Claim 9, **characterized in that**
the leading device has a guide channel for guiding the foil web (5) and **in that** by means of a blowing device blowing air can be led into the guide channel so that the blowing air sweeps the foil web (5).

11. The device according to Claim 10, **characterized in that**
by means of a blowing device blowing air can be led into the guide channel, so that the blowing air areally sweeps the foil web (5) and can be directed against a substrate guided on the surface of the impression cylinder (4).

12. The device according to Claim 1 to 11, **characterized in that**
the transfer foil (5) is divided into one or a plurality of part foil webs of lesser width and **in that** by means of the foil leading device the part foil webs are fed to the transfer gap (6) next to one another.

13. The device according to Claim 1 to 12, **characterized in that**
as device for the heat influencing a pneumatic device in the manner of a pressure cylinder blowing device is used.

14. The device according to Claim 1 to 13, **characterized in that**
one or a plurality of sensoric devices for sensing the temperature of the heated-up web of the transfer foil (5) is divided in one or a plurality of positions arranged transversely to its width and **in that** by means of the foil leading device the part foil webs are fed to the transfer gap (6) next to one another.

15. A method for the imaging coating of a print sheet with an imaging layer from a transfer foil by means of feeding of a foil web (5) to a coating module (2) subject to the use of a device according to any one of the preceding claims,
**characterized in that**
a foil web (5) is guided off a storage reel (8), **in that** the foil web (5) is fed to a foil guiding device, **in that** the foil web (5) is heated by means of a thermal device over the full area or part area,
**in that** the foil web (5) in the heated-up state is fed to a transfer gap (6) formed by a press roller (3) and an impression cylinder (4) of a coating module (2),
**in that** an imaging layer subject to the detachment from the transfer foil (5) in the transfer gap (6) is transferred onto a print sheet in the region of an image-based applied adhesive, and
**in that** the foil web (5) following the exit from the transfer gap (6) is led out of the coating module (2) by means of further guiding means and fed to a winding reel (9).

16. The method according to Claim 15, **characterized in that**
the temperature of the transfer foil (5) that can be reached through the heating-up is controllable.

17. The method according to Claim 15 or 16, **characterized in that**
the temperature of the transfer foil (5) that can be achieved through the heating-up can be controlled zonally over the width of the foil web (5).

18. The method according to Claim 15 to 17, **characterized**
- **in that** the quality of the coating on the print sheet can be recorded through measurement by means of an inspection device (17) and
- **in that** the temperature of the transfer foil (5) that can be achieved through the heating-up can be controlled as a function of the measuring result in such a manner,
- **in that** upon detection of defects in the imaging layer on the print sheet the temperature is increased and
- **in that** upon detection of the decrease towards large elements in the imaging layer on the print sheet the temperature is lowered.

19. The method for the imaging coating of a print sheet with an imaging layer from a transfer foil by means of feeding of a foil web (5) to a coating module (2) subject to the use of a device according to any one of the preceding Claims, **characterized in that**
a foil web (5) is guided off a storage reel (8),
**in that** the foil web (5) is fed to a foil guiding device,
**in that** the adhesive is applied onto a substrate image-based in the heated state,
**in that** the foil web (5) is fed to a transfer gap (6) formed by a press roller (3) and an impression cylinder (4) of a coating module (2),
**in that** an imaging layer subject to the detachment of the transfer foil (5) in the transfer gap (6) is transferred onto the print sheet in the heated state in the region of the adhesive applied in a heated manner, and
**in that** the foil web (5) following the exit from the transfer gap (6) is led out of the coating module (2) by means of further guide means and fed to a winding reel (9).

20. The device according to Claim 19, **characterized in that**
the adhesive and/or the transfer foil (5) and/or the substrate are heated up.

## Revendications

1. Dispositif de transfert de couches génératrices d'images d'un film support sur des feuilles d'impression, comportant au moins une unité d'application (1) pour un revêtement suivant l'image d'une feuille d'impression avec une colle et un module de revêtement (2) pour transférer les couches génératrices d'images du film support sur la feuille d'impression, le module de revêtement (2) présentant un cylindre de contre-pression (4) et un rouleau compresseur (3) qui forment un intervalle de transfert commun (6), le film de transfert pouvant par ailleurs être conduit dans l'intervalle de transfert (6) de manière à se poser par sa face revêtue sur la feuille d'impression guidée sur le cylindre de contre-pression (4) et être guidé sous pression conjointement avec la feuille d'impression dans l'intervalle de transfert (6) entre le rouleau compresseur (3) et le cylindre de contre-pression (4) et les couches génératrices d'images adhérant sur la feuille d'impression au niveau des zones pourvues de colle suivant l'image et étant soulevées du film support après la sortie de la feuille d'impression de l'intervalle de transfert (6),
**caractérisé en ce**
**qu'**il est prévu un dispositif thermique destiné à influer thermiquement sur le film de transfert (5) pendant son guidage vers l'intervalle de transfert (6).

2. Dispositif selon la revendication 1, **caractérisé en ce que**
le dispositif destiné à influer thermiquement est disposé de manière à agir sur toute la surface ou à agir localement.

3. Dispositif selon la revendication 1 ou 2, **caractérisé en ce que**
le dispositif destiné à influer thermiquement est constitué d'un ou plusieurs radiateurs (21).

4. Dispositif selon la revendication 1 ou 2, **caractérisé en ce que**
le dispositif destiné à influer thermiquement est constitué d'un ou plusieurs cylindres pouvant être chauffés (19, 20).

5. Dispositif selon la revendication 4, **caractérisé en ce que**
les cylindres (19, 20) peuvent être chauffés localement.

6. Dispositif selon la revendication 1 ou 2, **caractérisé en ce que**
le dispositif destiné à influer thermiquement est un dispositif pneumatique caloporteur.

7. Dispositif selon les revendications 1 à 6, **caractérisé en ce que**
le dispositif destiné à influer thermiquement fait partie d'un guide de bande de film ou d'un dispositif conducteur de film (14).

8. Dispositif selon la revendication 1 ou 2, **caractérisé en ce que**
le dispositif destiné à influer thermiquement est une installation de transfert thermique ou un enrobage conducteur thermique d'un élément conduisant le film de transfert (5) (rouleau compresseur (3), cylindre de contre-pression (4), dispositif conducteur de film (14), cylindres (19, 20))

9. Dispositif selon la revendication 7 ou 8, **caractérisé en ce**
**qu'**un dispositif conducteur de film (14) peut être inséré de manière dissociable en tant qu'unité de construction à la manière d'une cassette d'insertion dans le module de revêtement (2) et que de l'air soufflé réchauffé peut être acheminé au dispositif conducteur de film (14).

10. Dispositif selon la revendication 9, **caractérisé en ce que**
le dispositif conducteur présente un canal de guidage pour guider la bande de film (5) et que de l'air soufflé peut être conduit au moyen d'un dispositif de soufflerie dans le canal de guidage de manière à ce que l'air soufflé passe sur la bande de film (5).

11. Dispositif selon la revendication 10, **caractérisé en ce que**
de l'air soufflé peut être conduit dans le canal de guidage au moyen d'un dispositif de soufflerie de manière à ce que l'air soufflé passe sur la surface de la bande de film (5) et puisse être dirigé contre un support d'impression guidé sur la surface du cylindre de contre-pression (4).

12. Dispositif selon les revendications 1 à 11, **caractérisé en ce que**
le film de transfert (5) est divisé en une ou plusieurs sous-bandes de film de largeur inférieure et que les sous-bandes de film sont acheminées les unes près des autres vers l'intervalle de transfert (6) au moyen du dispositif conducteur de film.

13. Dispositif selon les revendications 1 à 12, **caractérisé en ce qu'**
un dispositif pneumatique du type dispositif de soufflerie de cylindre d'impression est utilisé comme dispositif destiné à influer thermiquement.

14. Dispositif selon les revendications 1 à 13, **caractérisé en ce**
**qu'**un ou plusieurs dispositifs capteurs permettant de détecter la température de la bande chauffée de film de transfert (5) sont répartis à une ou plusieurs positions disposées transversalement par rapport à sa ou leur largeur et que les sous-bandes de film sont acheminées les unes près des autres vers l'intervalle de transfert (6) au moyen du dispositif conducteur de film.

15. Procédé de revêtement générateur d'images d'une feuille d'impression avec une couche génératrice d'images d'un film de transfert par acheminement d'une bande de film (5) à un module de revêtement (2) en utilisant un dispositif selon une des revendications précédentes,
**caractérisé en ce**
**qu'**une bande de film (5) est sortie d'un rouleau de réserve (8),
**que** la bande de film (5) est acheminée vers un dispositif de guidage de film,
**que** la bande de film (5) est chauffée sur tout ou partie de sa surface au moyen d'un dispositif thermique,
**que** la bande de film (5) en état chauffé est acheminée vers un intervalle de transfert (6) formé par un rouleau compresseur (3) et un cylindre de contre-pression (4) d'un module de revêtement (2),
**qu'**une couche génératrice d'images est transférée en la détachant du film de transfert (5) dans l'intervalle de transfert (6) au niveau d'une colle appliquée suivant l'image sur une feuille d'impression et
**que** la bande de film (5), après sa sortie de l'intervalle de transfert (6), est extraite au moyen d'autres moyens de guidage du module de revêtement (2) et acheminée vers un rouleau d'embobinage (9).

16. Procédé selon la revendication 15, **caractérisé en ce que**
la température pouvant être atteinte par le chauffage du film de transfert (5) est réglable.

17. Procédé selon la revendication 15 ou 16, **caractérisé en ce que**
la température pouvant être atteinte par le chauffage du film de transfert (5) est réglable localement sur la largeur de la bande de film (5).

18. Procédé selon les revendications 15 à 17, **caractérisé en ce que**
- la qualité du revêtement peut être détectée par technique de mesure sur la feuille d'impression au moyen d'un dispositif d'inspection (17) et que
- la température pouvant être atteinte par le chauffage du film de transfert (5) est réglable en fonction du résultat de la mesure de manière à ce que,
- en cas de détection de points défectueux dans la couche génératrice d'images sur la feuille d'impression, la température augmente et que,
- en cas de détection de la réduction de gros éléments dans la couche génératrice d'images sur la feuille d'impression, la température diminue.

19. Procédé de revêtement générateur d'images d'une feuille d'impression avec une couche génératrice d'images d'un film transfert par acheminement d'une bande de film (5) à un module de revêtement (2) en utilisant un dispositif selon une des revendications précédentes, **caractérisé en ce qu'**une bande de film (5) est sortie d'un rouleau de réserve (8),
que la bande de film (5) est acheminée à un dispositif de guidage de film,
qu'une colle est appliquée suivant l'image à l'état chauffé sur un support d'impression,
que la bande de film (5) est acheminée vers un intervalle de transfert (6) formé par un rouleau compresseur (3) et un cylindre de contre-pression (4) d'un module de revêtement (2),
qu'une couche génératrice d'images est transférée l'état chauffé sur la feuille d'impression en la détachant du film de transfert (5) dans l'intervalle de transfert (6) au niveau de la colle appliquée à l'état chauffé et
que la bande de film (5), après sa sortie de l'intervalle de transfert (6), est extraite au moyen d'autres moyens de guidage du module de revêtement (2) et acheminée vers un rouleau d'embobinage (9).

20. Dispositif selon la revendication 19, **caractérisé en ce que**
la colle et/ou le film de transfert (5) et/ou le support d'impression sont chauffés.
